# EUROPÄISCHE PATENTSCHRIFT

(11) **EP 0 529 679 B1**
(45) Veröffentlichungstag und Bekanntmachung des Hinweises auf die Patenterteilung: **11.01.1995**
(21) Anmeldenummer: 92114955.5
(22) Anmeldetag: 13.06.1989
(51) Int. Cl.: E05B 65/46

(54) **Schliessbeschlag für einen in einem Möbel gleitbar gelagerten Schubkasten**
Closing device for a drawer sliding in furniture
Dispositif de fermeture pour tiroir coulissant dans un meuble

(30) Priorität: 05.07.1988 DE 3822678
(43) Veröffentlichungstag der Anmeldung: 03.03.1993
(62) Teilanmeldung aus: 89906705.2
(73) Patentinhaber: PAUL HETTICH GMBH & CO., D-32269 Kirchlengern (DE)
(72) Erfinder: Kruse, Detlev, W-4905 Spenge (DE); Pohlmann, Volker, W-4901 Hiddenhausen 1 (DE)
(74) Vertreter: Stracke, Alexander, Dipl.-Ing.

(56) Entgegenhaltungen:
- DE-A- 2 131 548
- DE-A- 2 916 245
- FR-A- 2 388 116
- FR-A- 2 514 236

## Beschreibung

Die Erfindung bezieht sich auf einen Schließbeschlag für einen in einem Möbel gleitbar gelagerten Schubkasten.

Es ist bekannt, (z.B. aus Dokument DE-A-2 131 548) die in einem Möbelkorpus angeordneten Schubkästen mit einer Ausziehführung auszurüsten, die aus einer korpusseitigen Tragschiene und einer schubladenseitigen Ausziehschiene besteht, die an beiden Längsseiten des Schubkastens vorgesehen werden. Für die Lastübertragung zwischen den schubkastenseitigen Ausziehschienen und den korpusseitigen Tragschienen können Laufrollen, Kugeln oder Gleiter vorgesehen sein.

Die Schubkästen werden häufig nicht vollständig in die hintere Endstellung in den Möbelkorpus eingefahren und stehen mit ihrer Frontplatte vor.

Das Abstehen der Frontplatte des Schubkastens von der Möbelfront kann auch dadurch entstehen, daß der Schubkasten mit zuviel Schwung in den Möbelkorpus eingefahren wurde, so daß der Schubkasten durch die überschüssige Energie wieder nach vorne sich bewegt.

Der Erfindung liegt die Aufgabe zugrunde, einen Schließbeschlag für einen in einem Möbel gleitbar gelagerten Schubkasten so zu gestalten, daß der Schubkasten beim Einfahren über eine kurze Strecke in die Schließstellung gezogen und in dieser Stellung gehalten wird, und daß ein Rückfedern des eingeschobenen Schubkastens verhindert wird, wenn dieser mit zu großer Geschwindigkeit oder zu großer Kraft in den Möbelkorpus eingefahren wird.

Diese Aufgabe wird erfindungsgemäß durch die Merkmale des Anspruches 1 gelöst.

Vorteilhafte Weiterbildungen des Schließbeschlages gemäß dem Kennzeichen des Anspruches 1 sind in den Unteransprüchen aufgezeigt.

Der Drehschieber kann einen Federsteg aufweisen, so daß beim Ausfahren des Schubkastens der im Synchronlauf mitbewegte Schaltnocken zunächst gegen die freie Kante des Federsteges stößt, dadurch den gesamten Drehschieber mitbewegt und ihn gleichzeitig über eine Teilstrecke so weit dreht, daß der Schaltnocken ausser Eingriff mit dem Drehschieber kommt. Der Drehschieber verharrt normalerweise in dieser Freigabestellung. Beim Einfahren des Schubkastens läuft der Schaltnocken auf den Anschlagnocken des Drehschiebers auf, wodurch der Drehschieber entgegen der vorherigen Bewegung unter gleichzeitiger gegensinniger Drehung in die Ausgangsstellung zurückbewegt wird.

Wird jedoch in der ausgefahrenen Stellung des Schubkastens der Drehschieber manuell in die der Schließstellung des Schubkastens entsprechende Lage gebracht, so läuft der Schaltnocken auf den Federsteg auf, wodurch dieser ausgelenkt wird, so daß der Schaltnocken in den von dem Anschlagnocken und dem Federsteg begrenzten Zwischenraum einfahren kann.

Nach der Lehre des Anspruches 4 verbleibt der Drehschieber bei ausgefahrenem Schubkasten in seiner Winkelstellung, so daß die Überwindung eines Totpunktes entfällt, wozu zunächst die Federkraft in ungünstiger Weise vergrößert werden müßte.

Durch die Merkmale des Anspruches 5 wird erreicht, daß für die bewegliche Lagerung des Drehschiebers nur ein Einzelteil notwendig ist, wodurch die Montage vereinfacht wird.

Die Vorteile der Merkmale der weiteren Unteransprüche ergeben sich aus der nachfolgenden Beschreibung eines bevorzugten Ausführungsbeispiels.

Es zeigen:
- Fig. 1: eine Frontansicht auf den Beschlag bei eingeschobenem Schubkasten längs einer Linie A-A in der Fig. 5,
- Fig. 2: eine der Fig. 1 entsprechende Darstellung, jedoch bei ausgefahrenem Schubkasten,
- Fig. 3: eine Stirnansicht auf den Beschlag in Richtung des Pfeiles C in der Fig. 1 und
- Fig. 4: eine Draufsicht in Richtung des Pfeiles B in der Fig. 1.

Der in den Figuren aufgezeigte Beschlag ist an der Innenfläche einer Seitenwand 10 eines Möbels in einem geringstmöglichen Abstand zur Frontseite angeschraubt. Für jeden in der Fig. 3 andeutungsweise dargestellten Schubkasten 11 ist ein Beschlag notwendig. Für die Funktion ist es ausreichend, wenn an einer Seite der Beschlag vorgesehen wird. Aus der Fig. 3 ist erkennbar, daß er oberhalb des Schubkastens 11 liegt. Diese Anordnung bietet sich an, da normalerweise die Höhe der Frontplatte eines Schubkastens größer ist als die Höhe des eigentlichen Schubkastens.

Der Beschlag weist einen Drehschieber 12 auf, der an der dem Möbelkorpus abgewandt liegenden Seite mit einem Einhängezapfen 13 für eine Zugfeder 14 versehen ist. Das andere Ende der Zugfeder 14 ist an einem Stift eines am Möbelkorpus festgelegten Formkörpers 15 aufgehängt. Die Zugfeder 14 steht unter Vorspannung. In der Schließstellung des Schubkastens 11 greift in den Drehschieber 12 ein am Schubkasten 11 befestigter Schaltnocken 16 ein. Wie die Fig. 3 zeigt, ist der Schaltnocken 16 an einem Klotz 17 angeformt, der mittels eines Befestigungswinkels 18 an einem abgewinkelten Schenkel der Seitenwand des Schubkastens 11 festgelegt ist.

An dem Drehschieber 12 ist an der der Seitenwand 10 des Möbelkorpus zugewandten Seite ein Mitnahmezapfen 19 angesetzt, dessen Mittellängsachse zu der Mittellängsachse des Einhängezapfens 13 für die Zugfeder 14 fluchtet. Diese Mittellängsachsen bilden die Drehachse des Drehschiebers 12. Der Mitnahmezapfen 19 durchdringt eine im Formkörper 15 vorgesehene horizontale Führungsnut 20.

An der der Seitenwand 10 abgewandt liegenden Seite weist der Drehschieber 12 einen versetzt zu seiner Drehachse liegenden Anschlagnocken 25 und einen Federsteg 26 auf, der unter einem spitzen Winkel zur Bewegungsebene des Drehschiebers 12 steht. In der in der Fig. 1 dargestellten Schließstellung des Schubkastens 11 liegt der Federsteg 26 auf gleicher Höhe wie der Anschlagnocken 25. Der Abstand zwischen den einander zugewandt liegenden Flächen des Anschlagnockens 25 und des Federsteges 26 ist so groß, daß der Schaltnocken 16 in den dadurch begrenzten Raum eingreifen kann. Wird der Schubkasten 10 aus dem Möbel herausgefahren, bewegt sich der Schaltnocken 16 im Synchronlauf in Pfeilrichtung E. Dadurch wird der Drehschieber in einer synchronen Linearbewegung unter gleichzeitiger Drehung nach den Darstellungen gemäß den Fig. 1 und 2 entgegen dem Uhrzeigersinn bewegt. In einer bestimmten Winkelstellung des Drehschiebers 12 fährt der Schaltnocken 16 aus den von dem Anschlagnocken 25 und dem Federsteg 16 begrenzten Raum heraus.

Der Drehschieber 12 weist eine Führungsplatte 27 auf, an die der Anschlagnocken 25 und der Federsteg 26 angeformt sind. Die Führungsplatte 27 ist in zwei vertikal übereinanderliegenden Schlitzen des Formkörpers 15 geführt. In der Grundkontur ist die Führungsplatte 27 kreisrund, damit eine Drehung möglich ist. Damit sie jedoch in den Schlitzen besser geführt ist, hat sie an der der Frontseite des Möbels zugewandt liegenden Seite zwei im rechten Winkel zueinander stehende Führungsflächen. An der Führungsplatte 27 ist noch ein weiterer Rast- und Führungswinkel 28 angeformt, der eine parallel zur unteren Führungsfläche der Führungsplatte 27 stehende Gleitfläche aufweist. Dadurch wird der Drehschieber 12 während der Linearbewegung einwandfrei geführt. Die die Schlitze für die Führungsplatte 27 begrenzenden äußeren Stege sind in dem der Frontseite des Möbels zugewandt liegenden Bereich kreisbogenförmig gestaltet, wobei der Mittelpunkt mit der Mittellängsachse des Mitnahmezapfens 19 des Drehschiebers 12 zusammenfällt, bezogen auf die in der Fig. 2 dargestellte Stellung des Drehschiebers 12 bei ausgezogenem Schubkasten 11. Die Kreisbögen wirken mit den Anschlagnocken 25 und dem Rast- und Führungswinkel 28 so zusammen, daß der Drehschieber 12 in der in der Fig. 2 dargestellten Stellung solange verbleibt, bis der Schaltnocken 16 gegen die äußere Fläche des Anschlagnockens 25 stößt.

Wie besonders aus den Fig. 1 und 2 erkennbar, ist der Formkörper 15 T-förmig ausgebildet. Aus den Fig. 3 und 4 ergibt sich, daß der aus zwei Teilen 29,30 mit im wesentlichen gleicher Grundkontur zusammengesetzt. Dadurch wird eine einfachere Montage erreicht. Die Teile 29,30 sind an der der Front des Möbels abgewandt liegenden Seite über ein Filmscharnier 33 miteinander verbunden, so daß nach dem Einsetzen des Drehschiebers 12 und der Zugfeder 14 die Teile 29,30 zum Anschrauben an die Seitenwand 10 zusammengeklappt werden können. Durch die scharnierartige Ausbildung kann niemals ein Teil 29 bzw. 30 verlorengehen.

Außer der Zugfeder 14 sind alle Teile aus Kunststoff im Spritzverfahren hergestellt. Neben einer wirtschaftlichen Fertigung ist besonders die Funktion des Drehschiebers 12 sichergestellt, da die form- und materialfedernden Eigenschaften eines Kunststoffes ausgenutzt werden können.

## Patentansprüche

1. Schließbeschlag für einen in einem Möbel (10) gleitbar gelagerten Schubkasten, (11) **gekennzeichnet** durch einen am Möbelkorpus (10) in Bewegungsrichtung des Schubkastens (11) über eine kurze Strecke unter der Wirkung einer Feder (14) und im Zusammenarbeiten mit einem am Schubkasten (11) befestigten Schaltnocken (16) verfahrbaren und drehbar gelagerten Drehschieber (12), und daß beim Ausfahren des Schubkastens (11) der Drehschieber (12) durch den Schaltnocken (16) mitbewegt und gleichzeitig über eine Teilstrecke so weit gedreht wird, daß der Schaltnocken (16) außer Eingriff mit dem Drehschieber (12) kommt und der Drehschieber in der Freigabestellung arretiert wird, und daß beim Einfahren des Schubkastens (11) der Schaltnocken (16) auf einen Anschlagnocken (25) des Drehschiebers (12) trifft, wodurch der Drehschieber entgegen der vorherigen Bewegung unter gleichzeitiger gegensinniger Drehung in die Ausgangslage unter Federwirkung zurückbewegt wird und den Schubkasten (11) in die Schließstellung zieht.

2. Beschlag nach Anspruch 1, dadurch gekennzeichnet, daß der Drehschieber (12) einen der Frontseite des Schubkastens (11) zugewandt liegenden Federsteg (26) aufweist, der von dem Schaltnocken (16) des Schubkastens im Zuge seiner Einfahrbewegung überfahrbar ist, sofern bei ausgefahrenem Schubkasten der Drehschieber aufgrund einer manuellen Fehlbedienung in die der Schließstellung des Schubkastens entsprechenden Stellung bewegt wurde.

3. Beschlag nach Anspruch 2, dadurch gekennzeichnet, daß der Federsteg (26) am Drehschieber (12) in Abstand von dem Anschlagnocken (25) angeordnet ist, und daß in der Schließstellung des Schubkastens (11) der Schaltnocken (16) in dem von dem Anschlagnocken (25) und dem Federsteg begrenzten Zwischenraum steht.

4. Beschlag nach Anspruch 1, dadurch gekennzeichnet, daß der Anschlagnocken (25) als ein den Drehschieber (12) bei ausgefahrenem Schubkasten (11) arretierender Rastnocken ausgebildet ist.

5. Beschlag nach Anspruch 1, dadurch gekennzeichnet, daß jeder Drehschieber (12) in einem am Möbelkorpus festlegbaren Formkörper (15) angeordnet ist.

6. Beschlag nach Anspruch 1, dadurch gekennzeichnet, daß der Drehschieber (12) eine Führungsplatte (27) aufweist, die zumindest eine Führungsfläche aufweist, daß an der Führungsplatte (27) an der der Seitenwand des Schubkastens (11) zugewandt liegenden Seite ein weiterer Rast- und Führungswinkel (28) und ein fluchtend zum Mitnahmezapfen (19) stehender Einhängezapfen (13) für eine Zugfeder (14) angeformt sind, und daß die Führungsplatte (27) in zwei vertikal übereinander angeordneten, im Formkörper (15) vorgesehenen Führungsschlitzen geführt ist.

7. Beschlag nach Anspruch 6, dadurch gekennzeichnet, daß die die Führungsschlitze begrenzenden äußeren Stege an den der Frontseite des Schubkastens (11) zugewandt liegenden Bereichen Rundbögen aufweisen, die im Zusammenwirken mit dem Rast- und Führungswinkel (28) und dem Anschlagnocken (25) den Drehschieber (12) bei ausgefahrenem Schubkasten (11) arretieren.

8. Beschlag nach Anspruch 5, dadurch gekennzeichnet, daß der Formkörper (15) in seiner Grundkontur T-förmig ausgebildet ist und aus zwei deckungsgleich aneinanderliegenden Teilstücken (29,30) gebildet ist, und daß die Teilstücke (29,30) an der der Frontseite des Schubkastens (11) abgewandt liegenden Seite mittels eines Filmscharniers (33) miteinander verbunden sind.

9. Beschlag nach Anspruch 1, dadurch gekennzeichnet, daß der Schaltnocken (16) mittels eines Befestigungswinkels (18) an der Seitenwand des Schubkastens (11) befestigt ist.

## Claims

1. A closure fitment for a drawer (11) mounted slidably in an article of furniture (10), characterised by a rotary slider (12) which is mounted rotatably and which is displaceable on the body of the article of furniture (10) in the direction of movement of the drawer (11) over a short distance under the effect of a spring (14) and in cooperation with a switching projection (16) which is fixed to the drawer (11), and that upon extension of the drawer (11) the rotary slider (12) is also moved by the switching projection (16) and at the same time is rotated over a partial distance to such a degree that the switching projection (16) comes out of engagement with the rotary slider (12) and the rotary slider is arrested in the release position, and that when the drawer (11) is pushed in the switching projection (16) meets an abutment projection (25) on the rotary slider (12) whereby the rotary slider is moved back into the starting position under the effect of the spring in opposition to the previous movement with simultaneous rotary movement in the opposite direction and pulls the drawer (11) into the closed position.

2. A fitment according to claim 1 characterised in that the rotary slider (12) has a spring leg (26) which is disposed facing the front side of the drawer (11) and which can be passed over by the switching projection (16) of the drawer in the course of its inward movement if when the drawer is extended the rotary slider is moved as a result of manual improper operation into a position corresponding to the closed position of the drawer.

3. A fitment according to claim 2 characterised in that the spring leg (26) is arranged on the rotary slider (12) at a spacing from the abutment projection (25), and that in the closed position of the drawer (11) the switching projection (16) is in the intermediate space defined by the abutment projection (25) and the spring leg.

4. A fitment according to claim 1 characterised in that the abutment projection (25) is in the form of a retaining projection which arrests the rotary slider (12) when the drawer (11) is extended.

5. A fitment according to claim 1 characterised in that each rotary slider (12) is arranged in a shaped body (15) which can be fixed to the body of the article of furniture.

6. A fitment according to claim 1 characterised in that the rotary slider (12) has a guide plate (27) which has at least one guide surface, that formed on the guide plate (27) at the side which is disposed facing the side wall of the drawer (11) are a further angular retaining and guide portion (28) and a connection pin (13) for connection of a tension spring (14), the connection pin being aligned with the entrainment pin (19), and that the guide plate (27) is guided in two guide slots which are provided in the shaped body (15) and which are arranged vertically one above the other.

7. A fitment according to claim 6 characterised in that the outer legs which define the guide slots have, at the regions which are disposed facing the front side of the drawer (11), round arcuate portions which, co-operating with the angular retaining and guide portion (28) and the abutment projection (25), arrest the rotary slider (12) when the drawer (11) is extended.

8. A fitment according to claim 5 characterised in that the shaped body (15) is of a T-shaped configuration in its basic contour and is formed from two portions (29, 30) which bear against each other in mutually aligned relationship, and that the portions (29, 30) are connected together by means of a film hinge (33) at the side which is disposed away from the front side of the drawer (11).

9. A fitment according to claim 1 characterised in that the switching projection (16) is fixed to the side wall of the drawer (11) by means of an angular fixing portion (18).

## Revendications

1. Ferrure de fermeture pour un tiroir (11) monté coulissant dans un meuble (10), caractérisée par un verrou rotatif (12) pouvant être déplacé et tourné sur le corps de meuble (10), dans la direction de déplacement du tiroir (11), sur une courte distance, sous l'effet d'un ressort (14) et en coopération avec une came de manoeuvre (16) fixée sur le tiroir (11), et en ce que, lors de la sortie du tiroir (11), le verrou rotatif (12) est déplacé conjointement avec la came de manoeuvre (16) et est simultanément tourné d'un arc partiel, jusqu'à ce que la came de manoeuvre (16) passe hors de prise du verrou rotatif (12) et que ce verrou rotatif soit bloqué en position de libération, et en ce que, lors de la rentrée du tiroir (11), la came de manoeuvre (16) vient buter sur un ergot de butée (25) du verrou rotatif (12), faisant que le verrou rotatif est déplacé à l'encontre du déplacement précédent avec, simultanément, rotation en sens inverse, sous l'effet du ressort, pour être ramené en position de départ et tire le tiroir (11) en position de fermeture.

2. Ferrure selon la revendication 1, caractérisée en ce que le verrou rotatif (12) présente une branche de ressort (26) tournée vers la face avant du tiroir (1) et pouvant être franchie par la came de manoeuvre (16) du tiroir au cours de son mouvement de rentrée dans la mesure où, lorsque le tiroir est sorti, le verrou rotatif est déplacé, du fait d'une mauvaise manipulation manuelle, dans la position correspondant à la position de fermeture du tiroir.

3. Ferrure selon la revendication 2, caractérisée en ce que la branche de ressort (26) est disposée sur le verrou rotatif (12) à distance de l'ergot de butée (25), et en ce que, dans la position de fermeture du tiroir (11), la came de manoeuvre (16) est située dans l'espace intermédiaire délimité par la came de butée (25) et la branche de ressort.

4. Ferrure selon la revendication 1, caractérisée en ce que la came de butée (25) est réalisée sous forme de came d'encliquetage bloquant le verrou rotatif (12) lorsque le tiroir (11) est sorti.

5. Ferrure selon la revendication 1, caractérisée en ce que chaque verrou rotatif (12) est disposé dans un corps profilé (15) pouvant être fixé sur le corps de meuble.

6. Ferrure selon la revendication 1, caractérisée en ce que le verrou rotatif (12) présente une plaque de guidage (27) présentant au moins une face de guidage, en ce que, sur la plaque de guidage (27), sont formés d'un seul tenant, sur le côté tourné vers la paroi latérale du tiroir (11), une autre équerre d'encliquetage et de guidage (28) et un tourillon d'accrochage (13), aligné par rapport au tourillon d'entraînement (19) et destiné à un ressort de traction (14), et en ce que la plaque de guidage (27) est guidée dans deux fentes de guidage, prévues dans le corps profilé (15) et disposées verticalement l'une au-dessus de l'autre.

7. Ferrure selon la revendication 6, caractérisée en ce que les branches extérieures délimitant la forme de guidage présentent, sur les zones tournées vers la face avant du tiroir (11), des arcs d'arrondi qui, en coopération avec l'équerre d'encliquetage et de guidage (28) et la came de butée (25), bloquent le verrou rotatif (12) lorsque le tiroir (11) est sorti.

8. Ferrure selon la revendication 5, caractérisée en ce que le corps profilé (15) a un contour de base en T et est constitué de deux pièces partielles (29, 30) placées l'une contre l'autre en recouvrement, et en ce que les pièces partielles (29, 30) sont reliées l'une à l'autre du côté opposé à la face avant du tiroir (11), au moyen d'une charnière-film (33).

9. Ferrure selon la revendication 1, caractérisée en ce que la came de manoeuvre (16) est fixée sur la paroi latérale du tiroir (11) au moyen d'une équerre de fixation (18).
